# EUROPÄISCHE PATENTSCHRIFT

(11) **EP 4 434 389 B1**
(45) Veröffentlichungstag und Bekanntmachung des Hinweises auf die Patenterteilung: **24.09.2025**
(21) Anmeldenummer: 24161456.9
(22) Anmeldetag: 05.03.2024
(51) Int. Cl.: A45C 7/00, B65D 21/02, B65D 25/22

(54) **BEHÄLTER ZUR LÖSBAREN ANBRINGUNG AN EINER HALTEVORRICHTUNG**
CONTAINER FOR RELEASABLE ATTACHMENT TO A HOLDING DEVICE
RÉCIPIENT À FIXATION AMOVIBLE SUR UN DISPOSITIF DE RETENUE

(30) Priorität: 16.03.2023 DE 102023106646
(43) Veröffentlichungstag der Anmeldung: 25.09.2024
(73) Patentinhaber: Sortimo International GmbH, 86441 Zusmarshausen (DE)
(72) Erfinder: Elterlein, Paul, 86159 Augsburg (DE); Niederhofer, Markus, 86477 Adelsried (DE)
(74) Vertreter: Charrier Rapp & Liebau

(56) Entgegenhaltungen:
- CN-A- 109 178 556
- US-A1- 2021 221 561
- US-A1- 2022 379 461

## Beschreibung

Die Erfindung betrifft einen Behälter zur lösbaren Anbringung an einer Haltevorrichtung nach dem Oberbegriff des Anspruchs 1 sowie ein Kopplungssystem nach Anspruch 12.

Aus dem Bereich der Transport- oder Lagerbehälter - auch als Box oder nur als Behälter bezeichnet - sind zahlreiche Kopplungs- bzw. Verbindungssysteme zur Verbindung des Transportbehälters mit einem weiteren Transportbehälter oder zur Verbindung mit einer Haltevorrichtung, wie beispielsweise einem Transportwagen, einer Regalwand oder einem (Fahrzeug-) Boden, bekannt.

Gegenstand der DE 10 2015 118 024 A1 ist eine Wandhalterung für stapelbare Koffer mit multifunktionaler Befestigungsstruktur, wobei der Koffer auf einen anderen Koffer stapelbar ist, und eine an einer Wand anbringbare Wandhalterung aufweist, die mindestens eine Befestigungsstruktur zum Befestigen des Koffers aufweist, wobei die mindestens eine Befestigungsstruktur ausgebildet ist, das Befestigen des Koffers an der Wandhalterung durch Zusammenwirken mit zumindest einem Teil der Kupplungsstrukturen zu bewerkstelligen.

Die EP 3 288 719 B1 zeigt eine Baugruppe mit einem Nutzmodul und einem zweiten Nutzmodul sowie einem Kopplungsmechanismus, der so konfiguriert ist, dass er das erste Nutzmodul leicht lösbar an dem zweiten Nutzmodul anbringt, wobei der Kopplungsmechanismus einen männlichen Koppler an einer Seite des ersten Nutzmoduls oder des zweiten Nutzmoduls umfasst, und einen weiblichen Koppler an einer Seite des anderen des ersten Nutzmoduls und des zweiten Nutzmoduls umfasst. Von Bedeutung ist, dass eine oder beide von einer Vorderkante der vorstehenden Verriegelungsstelle und einer entsprechenden Vorderkante der vertieften Verriegelungsstelle für eine gleitende Positionierung des zweiten Nutzmoduls in Verriegelungsposition über dem ersten Nutzmodul abgeschrägt sind.

US 2021/221561 A1 offenbart ein stapelbares Aufbewahrungssystem umfassend aufeinander stapelbare Behälter. Die Behälter weisen dabei an deren Unterseite Verriegelungsplatte auf, über die ein oberer Behälter gesichert auf einem unteren Behälter angeordneten werden kann. Die federnd vorgespannte Verriegelungsplatte ist dabei über ein mit dieser verbundenes Betätigungselement in eine entriegelte Stellung verschiebbar, in der die Behälter voneinander getrennt werden können. In einer Ausgestaltung ist weiter eine beweglich an dem Betätigungselement angeordnete Sperrklinke offenbart. Über die Sperrklinke kann bei einer gestapelten Anordnung zweier Behälter das Betätigungselement und die hiermit verbundene Verriegelungsplatte des oberen Behälters in der entriegelten Stellung gehalten werden, so dass die Behälter anschließend ohne weitere Betätigung des Betätigungselements voneinander abgenommen werden können.

Weitere stapelbare Behälter sind aus CN 109 178 556 A und US 2022/379461 A1 bekannt.

Aus dem Stand der Technik gemäß EP 2 346 741 B1 ist beispielsweise eine Lagerungsanordnung mit stapelbaren Behältern bekannt, die auf ihrer Unterseite in den vier Ecken jeweils ein Verbindungselement zum Eingriff in eine entsprechende Aufnahme auf der Oberseite eines weiteren Behälters aufweisen. Die Behälter weisen dabei weiter eine senkrecht zum Boden des Behälters bewegbare Transportverriegelung auf, die bei Aktivierung durch einen Verriegelungsknauf in eine entsprechende Aufnahme an der Oberseite des weiteren Behälters einbringbar ist, um ein gegenseitiges Lösen der Behälter, speziell ein Ausbringen der in den Aufnahmen eingebrachten Verbindungselemente, zu verhindern.

Die aus dem Stand der Technik bekannten Behälter sind zur Anbringung an derartig ausgestalteten Haltevorrichtungen vorgesehen, die ein zu einem Verbindungselement des Behälters passendes Gegenverbindungselement aufweisen. Die Anbringung an einer Haltevorrichtung, die die entsprechenden Gegenverbindungselemente nicht aufweist, ist üblicherweise nicht gewollt, da hierbei keine ordnungsgemäße Kopplung des Behälters und der Haltevorrichtung gegeben ist. Sofern eine Anbringung des Behälters an einer Haltevorrichtung mit einem anderen Verbindungssystem vorgesehen ist, kann dies beispielsweise durch Zwischenschalten eines einerseits mit dem Behälter und andererseits mit der Haltevorrichtung kompatiblen Adapters erfolgen. Hierfür ist jedoch ein zusätzliches Bauteil, nämlich ein solch passender Adapter erforderlich.

Es besteht daher die Aufgabe einen Behälter bereitzustellen, der zur Anbringung an Haltevorrichtungen mit unterschiedlichen Verbindungssystemen geeignet ist.

Gelöst wird diese Aufgabe mit einem Behälter nach Anspruch 1. Vorteilhafte Ausgestaltungen und zweckmäßige Weiterbildungen der Erfindung sind den Unteransprüchen entnehmbar.

Der erfindungsgemäße Behälter zur lösbaren Anbringung an einer Haltevorrichtung umfasst einen Boden an dem zumindest ein Verbindungselement zur Verbindung mit einem entsprechenden Gegenverbindungselement einer ersten Haltevorrichtung angeordnet ist. Bei dieser Haltevorrichtung kann es sich beispielsweise um einen weiteren Behälter, eine Regalwand, einen Fahrzeugboden oder eine sonstige Trageeinrichtung handeln. Der Boden des Behälters ist Teil eines Behälterkorpus, der weiter diesen Behälterboden vollständig oder zumindest teilweise umlaufende Seitenwände umfasst. Weiter weist der Behälter eine Fixierungseinheit mit einem starr an diesem angeordneten Verriegelungselement auf, das in einer ersten Funktionsstellung der Fixierungseinheit zusammen mit der Fixierungseinheit zwischen einer Verriegelungsstellung zur Verriegelung des zumindest einen mit dem Gegenverbindungselement verbundenen Verbindungselement und einer Lösestellung, in der ein Lösen des zumindest einen Verbindungselements von dem Gegenverbindungselement möglich ist, bewegbar ist. Bei dem Verriegelungselement kann es sich beispielsweise um eine in Form einer an einer Seite der Fixierungseinheit angeordneten bzw. angeformten Rastnase handeln. Die Fixierungseinheit ist dabei insbesondere im Bereich des Bodens des Behälters angeordnet, wobei das Verriegelungselement in der Verriegelungsstellung vorzugsweise von der Ebene des Bodens hervorragt. In der Verriegelungsstellung wirkt das Verriegelungselement bei einer Verbindung der Verbindungselemente mit den Gegenverbindungselementen der Haltevorrichtung mit einem entsprechend ausgestalteten Gegenverriegelungselement dieser Haltevorrichtung zusammen, wodurch ein Lösen des Verbindungselements von dem Gegenverbindungselement verhindert wird. Hierdurch ist eine sichere Anbringung des Behälters an der Haltevorrichtung gegeben.

Bei dem Verriegelungselement kann es sich beispielsweise um eine in der ersten Funktionsstellung der Fixierungseinheit von der Ebene des Bodens hervorstehende Rastnase bzw. eine Rastleiste und bei dem Gegenverriegelungselement um eine entsprechend ausgebildete Rastkammer zur Aufnahme des Verriegelungselements handeln. Vorzugsweise ist das Verriegelungselement dabei federnd in der Verriegelungsstellung gelagert, so dass bei einem Verbinden des zumindest einen Verbindungselements mit dem Gegenverbindungselement automatisch ein Verrasten mit dem Gegenverriegelungselement erfolgt.

Um die Verbindung der Verbindungselemente und der Gegenverbindungselemente zu lösen und den Behälter von der Halteeinrichtung abnehmen zu können, wird das Verriegelungselement von der Verriegelungsstellung in die Lösestellung bewegt. Dies kann beispielsweise durch Betätigung eines Tasters bzw. Drücken einer (Betätigungs-) Fläche der Fixierungseinheit erfolgen. Vorzugsweise wird das Verriegelungselement dabei relativ und im Wesentlichen senkrecht zum Boden des Behälters bewegt. Bei der erfindungsgemäßen Ausgestaltung mit dem starr an der Fixierungseinheit angeordneten Verriegelungselement wird bei einer Betätigung der Betätigungsfläche die gesamte Fixierungseinheit von der Verriegelungsstellung in die Lösestellung bewegt. Sofern der Behälter zwei oder mehr Verbindungselemente aufweist, die mit entsprechenden Gegenverbindungselementen zusammenwirken, wird durch das eine Verriegelungselement vorzugsweise ein Lösen aller Verbindungselemente von den Gegenverbindungselementen verhindert.

Erfindungsgemäß ist die Fixierungseinheit in eine von der beschriebenen ersten Funktionsstellung zur Verriegelung des mit dem Gegenverbindungselement verbundenen Verbindungselement verschiedenen zweiten Funktionsstellung rotierbar. In dieser zweiten Funktionsstellung ist ein Befestigungselement der Fixierungseinheit derart von außen zugänglich, dass dieses eine lösbare Verbindung mit einem entsprechenden Gegenbefestigungsselement einer weiteren, zweiten Haltevorrichtung ermöglicht. Bevorzugt unterscheiden sich die Verbindungselemente und das Befestigungselement bzw. die Gegenverbindungselemente und das Gegenbefestigungselement dabei voneinander. Hierdurch ist es möglich, dass der erfindungsgemäße Behälter in der ersten Funktionsstellung der Fixierungseinheit an einer ersten Haltevorrichtung, die ein entsprechendes Verbindungs- und Verriegelungselement aufweist, und in der zweiten Funktionsstellung der Fixierungseinheit an einer von der ersten Haltevorrichtung verschiedenen zweiten Haltevorrichtung, die ein entsprechendes Gegenbefestigungselement aufweist, angebracht werden kann. Durch die erfindungsgemäße Ausgestaltung der in einer ersten und zweiten Funktionsstellung anordenbare Fixierungseinheit ist insbesondere eine einfache und kompakte Ausgestaltung des Behälters gegeben.

In einer vorteilhaften Ausgestaltung kann es sich bei dem Befestigungselement um einen Haken bzw. ein Befestigungselement mit einem im wesentlichen L-förmigen Profil handeln, das in eine entsprechende Aufnahmeöffnung der zweiten Haltevorrichtung eingehängt werden kann. Das Befestigungselement steht dabei in der zweiten Funktionsstellung bevorzugt im Wesentlichen senkrecht aus einer Ebene des Bodens hervor. Neben Vorteilen in der Herstellung eines Behälters mit einem derartigen Befestigungselement ist dabei weiter ein einfaches Anbringen des Behälters an der zweiten Haltevorrichtung gegeben.

Die Änderung der Funktionsstellung erfolgt durch Rotieren der Fixierungseinheit um eine Rotationsachse, insbesondere durch Rotation um eine parallel zur Ebene des Bodens und/oder durch die Fixierungseinheit verlaufende Rotationsachse. In einer weiteren vorteilhaften Ausgestaltung sind das Befestigungselement und das Verriegelungselement an im Wesentlichen senkrecht oder gegenüberliegend zueinander angeordneten Seitenflächen der Fixierungseinheit angeordnet. Entsprechend erfolgt eine Rotation der Fixierungseinheit zur Änderung der Funktionsstellung bevorzugt um etwa 90° oder um etwa 180°. Durch die genannte Ausgestaltung ist insbesondere eine einfache, schnelle und komfortable Änderung der Funktionsstellung der Fixierungseinheit möglich.

In einer weiteren denkbaren Ausgestaltung ist es auch möglich, dass die Fixierungseinheit noch eine dritte Funktionsstellung aufweist. Beispielsweise kann die Fixierungseinheit ausgehend von der ersten Funktionsstellung durch eine Drehung um 90° in die zweite Funktionsstellung und um eine weitere Drehung um 90° in die dritte Funktionsstellung gebracht werden. Das Vorsehen dieser dritten Funktionsstellung kann dazu dienen, das Befestigungselement in einer ersten Position, einer dazu um 90° versetzten zweiten Position sowie einer zu dieser um 90° versetzten dritten Position anzuordnen. Zum einen ist es hierdurch denkbar ein als Haken ausgebildetes Befestigungselement in unterschiedlichen Position relativ zu dem Behälterboden anzuordnen, so dass ein Einhängen in entsprechende Gegenbefestigungselemente je nach Orientierung der Haltevorrichtungen und deren Gegenbefestigungselement in unterschiedlichen Stellungen des Befestigungselements und somit unterschiedlichen Ausrichtungen des Behälters möglich ist. Beispielsweise ist dadurch sowohl ein Einhängen des Befestigungselements in Gegenbefestigungselemente einer vertikal stehenden Wand als auch ein Einhängen an einem an einer Decke angeordneten Gegenbefestigungselement bei gleicher Ausrichtung des Behälters bzw. Behälterbodens möglich. Alternativ ist es auch denkbar, dass die Fixierungseinheit ein in der dritten Funktionsstellung von außen zugängliches Zusatzbefestigungselement aufweist, dass in dieser Funktionsstellung eine Verbindung mit einem entsprechenden Gegenbefestigungselement einer weiteren Halteeinrichtung ermöglicht. Zur sicheren Führung der Fixierungseinheit bei Änderung der Funktionsstellung weist die Fixierungseinheit des erfindungsgemäßen Behälters ein Führungselement auf, beispielsweise eine an der Fixierungseinheit angeformte Führungsnase, das bei der Rotation der Fixierungseinheit in oder an einer entsprechend ausgebildeten Führungsschiene des Behälters geführt ist. Vorzugsweise ist das Führungselement dabei während der gesamten Bewegung von einer Funktionsstellung der Fixierungseinheit zur anderen in der Führungsschiene geführt. Weiter können an dem Behälter ein oder mehrere Anschlagelemente bzw. Anschlagabschnitte vorgesehen sein, an dem bzw. an denen das Führungselement und/oder eine Anschlagkante der Fixierungseinheit in einer oder beiden Funktionsstellungen anliegt. Hierdurch wird die Rotation der Funktionseinheit dahingehend begrenzt, dass nur eine Rotation bis zur ersten bzw. bis zur zweite Funktionsstellung und keine darüberhinausgehende Rotation möglich ist. Insbesondere ist hierdurch ein einfaches Verbringen der Fixierungseinheit in die jeweilige Funktionsstellung gegeben.

In einer vorteilhaften Ausgestaltung des Behälters ist die Fixierungseinheit in der ersten und/oder der zweiten Funktionsstellung verrastbar. Die Verrastung kann dabei beispielsweise über das oben genannte Führungselement der Fixierungseinheit erfolgen, das in den genannten Funktionsstellungen in entsprechenden Rastaufnahmen zum Liegen kommt. Durch das Verrasten ist eine vorteilhafte Handhabung infolge der Beibehaltung der gewünschten Funktionsstellung auch während des Anbringens an der Haltevorrichtung gegeben.

In einer weiteren bevorzugten Ausgestaltung ist die in der ersten Funktionsstellung angeordnete Fixierungseinheit bei einer Verbindung des zumindest einen Verbindungselements mit dem Gegenverbindungselement nicht in die bzw. nicht in Richtung der zweiten Funktionsstellung und/oder die in der zweiten Funktionsstellung angeordnete Fixierungseinheit bei einer Verbindung des Befestigungselements mit dem Gegenbefestigungselement nicht in die bzw. nicht in Richtung der ersten Funktionsstellung bringbar. Hierdurch ist eine sichere Anbringung des Behälters an der jeweiligen Haltevorrichtung gegeben. Beispielsweise wird dadurch ein ungewolltes Lösen des mit dem Gegenverriegelungselement verbundenen Verriegelungselement oder eine ungewollte Bewegung des über das Befestigungselement an einem Gegenbefestigungselement einer Haltevorrichtung angebrachten Behälters verhindert.

Bei dem zumindest einen Verbindungselement handelt es sich bevorzugt um ein starr bzw. unbeweglich am Boden angeordnetes Verbindungselement, insbesondere um ein an dem Boden angeformtes bzw. integral mit diesem ausgebildetes Verbindungselement. Hierdurch ist eine besonders robuste Ausgestaltung gegeben. Bevorzugt ist das zumindest eine Verbindungselement zum Einbringen, insbesondere zum Einschieben, in ein als Hinterschneidung bzw. Einschubkammer ausgebildetes Gegenverbindungselement ausgebildet. In einer vorteilhaften Ausgestaltung wird das zumindest eine Verbindungselement durch eine im Wesentlichen translatorische Einführbewegung mit dem Gegenverbindungselement in Eingriff gebracht. Hierdurch ist eine besonders schnelle, einfache und sichere Verbindung des Verbindungselements mit dem Gegenverbindungselement gegeben. Für eine vorteilhafte Handhabung, insbesondere beim Lösen des Behälters von der Haltevorrichtung, ist es zweckmäßig, wenn die Fixierungseinheit an einer der Einführbewegung entgegengesetzten Seitenwand des Behälterkorpus angeordnet ist.

Bevorzugt ist das oder sind die Verbindungselemente, insbesondere allein, zur lasttragenden Verbindung mit dem oder den Gegenverbindungselementen ausgestaltet. Speziell sind die Verbindungs- und Gegenverbindungselemente dabei zur Aufnahme von senkrecht zum Boden wirkenden Kräften ausgebildet. Bei der genannten Ausgestaltung sind insbesondere zur Aufnahme von senkrecht zum Boden wirkenden Kräften, die beispielsweise beim Anheben eines als oberster Behälter eines Behälterstapels angeordneten Behälters auftreten können, keine weiteren Bauteile erforderlich. Bevorzugt ist dabei keine Krafteinwirkung auf das Verriegelungselement gegeben. Besonders bevorzugt bilden das zumindest eine Verbindungselement und das Gegenverbindungselement dabei einen Formschluss, wodurch eine Bewegung des Verbindungselements in dem Gegenverbindungselement und somit eine Bewegung des an der Haltevorrichtung angebrachten Behälters verhindert wird.

In einer vorteilhaften Ausgestaltung umfasst der Behälter eine Decke, beispielsweise einen dem Boden gegenüberliegend angeordneten und insbesondere gelenkig an einer Seitenwand des Korpus angelenkten Deckel. Die Decke weist bevorzugt zumindest ein Gegenverbindungselement und/oder ein Gegenverriegelungselement auf. Hierdurch ist das Bilden eines Stapels aus mehreren derartigen Behältern möglich. Alternativ oder zusätzlich kann die Decke auch zumindest ein Gegenbefestigungselement aufweisen, wodurch eine Anbringung eines weiteren erfindungsgemäßen Behälters über dessen Befestigungselement möglich ist.

Gegenstand der Erfindung ist weiter ein Kopplungssystem umfassend einen oben beschriebenen erfindungsgemäßen Behälter und zumindest eine Halteeinrichtung, die das zumindest eine Gegenverbindungselement und ein Gegenverriegelungselement und/oder das zumindest eine Gegenbefestigungselement aufweist. Bei der Halteeinrichtung kann es sich insbesondere um einen gleich- oder andersartigen Behälter, eine Regalwand, eine Halteleiste oder ähnliches handeln.

Diese und weitere Merkmale sowie Vorteile und Wirkungen des erfindungsgemäßen Behälters ergeben sich aus den nachfolgenden unter Bezugnahme auf die begleitenden Zeichnungen näher beschriebenen Ausführungsbeispielen. Die Zeichnungen zeigen:
- **Fig. 1**: eine perspektivische Ansicht einer beispielhaften Ausgestaltung eines erfindungsgemäßen Behälters;
- **Fig. 2**: eine Darstellung des Behälters aus Fig. 1 von unten;
- **Fig. 3**: eine Seitenansicht eines Schnitts durch den Behälter aus Fig. 1 mit einer Anordnung der Fixierungseinheit in einer ersten Funktionsstellung;
- **Fig. 4**: eine Seitenansicht eines Schnitts des mit einer ersten Haltevorrichtung verbundenen Behälters aus Fig. 1;
- **Fig. 5**: eine Darstellung des an einer ersten Haltevorrichtung angebrachten Behälters aus Fig. 1;
- **Fig. 6**: eine Darstellung von zwei an einer ersten Haltevorrichtung angebrachten Behältern;
- **Fig. 7**: eine Seitenansicht eines Schnitts durch den Behälter aus Fig. 1 mit einer Anordnung der Fixierungseinheit in einer zweiten Funktionsstellung;
- **Fig. 8**: eine erste Darstellung eines an einer zweiten Haltevorrichtung angebrachten Behälters gemäß Fig. 1;
- **Fig. 9**: eine zweite Darstellung des an einer zweiten Haltevorrichtung angebrachten Behälters aus Fig. 8;
- **Fig. 10**: eine Schnittansicht durch den an der zweiten Haltevorrichtung angebrachten Behälter aus Fig. 8.

In Fig. 1 und Fig. 2 ist eine beispielhafte Ausgestaltung eines erfindungsgemäßen Behälters 1 in verschiedenen Ansichten gezeigt. Der Behälter 1 weist einen Korpus mit einem Behälterboden 2, diesen Boden 2 umlaufende Seitenwände 3 sowie einen Deckel 4, der an der hinteren Seitenwand 3 des Behälters 1 aus Fig. 1 gelenkig angelenkt ist, auf. Die in Fig. 1 gezeigte vordere Seitenwand 3, an der der Behälter 1 einen Griff 5 zur Handhabung des Behälters 1 aufweist, wird im Folgenden auch als Vorderwand 3 bezeichnet.

Wie in Fig. 2 gezeigt ist, weist der Behälter 1 an der unteren, nach außen weisenden Seite des Bodens 2 zwei Verbindungselemente 6 auf, die jeweils mittig durch einen Aussparung 8 unterbrochen sind. Die Verbindungselemente 6 weisen abseits dieser mittigen Aussparung 8, wie in der Schnittansicht aus Fig. 3 zu erkennen ist, ein im wesentlichen L-förmiges Profil mit Eingriffsstegen 7 auf. Wie unten mit Bezug auf Fig. 4 bis Fig. 6 näher beschrieben ist, dienen diese Eingriffsstege 7 zum Eingreifen in entsprechend ausgebildete Einschubkammern 10 von Gegenverbindungselementen 9 einer ersten Haltevorrichtung 21.

Weiter weist der Behälter 1 eine insbesondere in Fig. 2 bis Fig. 4 und Fig. 7 gezeigte Fixierungseinheit 11 auf, die an dem der Vorderseite 3 zugewandten Bereich des Bodens 2 bzw. an dem unteren Bereich der Vorderseite 3 angeordnet ist. Die Fixierungseinheit 11 weist an einer ersten Seite ein Verriegelungselement 12 auf. Weiter umfasst die Fixierungseinheit 11 ein hakenförmiges Befestigungselement 14, das an einer weiteren, insbesondere zu der ersten Seite im Wesentlichen senkrecht stehenden Seite der Fixierungseinheit 11, angeordnet ist bzw. von dieser weg ragt. Die Fixierungseinheit 11 ist um eine Rotationsachse 15 von der in Fig. 2 bis Fig. 4 gezeigten ersten Funktionsstellung, in der das Verriegelungselement 12 über den Boden 2 hervorragt, in die in Fig. 7 angedeutete zweite Funktionsstellung, in der das Befestigungselement 14 über den Boden 2 hervorsteht, drehbar gelagert. Speziell erfolgt bei Änderung der Funktionsstellung von der ersten in die zweite Funktionsstellung bzw. umgekehrt eine Drehung der Fixierungseinheit 11 um etwa 90° um die durch die parallel zur Ebene des Bodens 2 und die Fixierungseinheit 11 verlaufende Rotationsachse 15. Eine Drehung von der ersten Funktionsstellung in die zweite Funktionsstellung wird beispielsweise durch Drücken auf das in dieser Stellung auf der Vorderseite 3 angeordnete Betätigungselement 13 der Fixierungseinheit 11 initiiert.

Zur sicheren Führung der Fixierungseinheit 11 bei der Änderung der Funktionsstellung weist diese ein Führungselement 16 auf, das in einer Führungsschiene 17 des Behälters 1 geführt ist. In der in Fig. 3 gezeigten ersten Funktionsstellung der Fixierungseinheit 11 liegt das Führungselement 16 an einem Anschlagelement 18 des Behälters 1 an. Durch das Anschlagelement 18 wird eine Weiterdrehung der Fixierungseinheit 11 aus Fig. 3 gegen den Uhrzeigersinn und somit über die erste Funktionsstellung verhindert. In der in Fig. 7 gezeigten zweiten Funktionsstellung liegt ein Anschlagabschnitt 20 der Fixierungseinheit 11 an einer Anschlagkante 19 des Behälters 1 an, wodurch eine Drehung der Fixierungseinheit 11 über die zweite Funktionsstellung hinaus, d.h. eine Weiterdrehung im Uhrzeigersinn gemäß der in Fig. 7 gezeigten Darstellung, verhindert wird.

In der in Fig. 3 gezeigten ersten Funktionsstellung der Fixierungseinheit 11, in der das Befestigungselement 14 innerhalb des Behälters 1 bzw. des Korpus des Behälters 1 positioniert ist und das Verriegelungselement 12 über den Boden 12 hervorsteht, kann der Behälter 1, wie in Fig. 4 gezeigt ist, über die Verbindungselemente 6 mit Gegenverbindungelementen 9 einer ersten Haltevorrichtung 21 verbunden werden. Hierbei wird der Behälter 1 zunächst derart auf die Haltevorrichtung 21 aufgesetzt, dass die Verbindungselemente 6 an Aufnahmebereichen vor den Gegenverbindungselementen 9 positioniert sind. Anschließend wird der Behälter 1 relativ zu der ersten Haltevorrichtung 21 in die in Fig. 4 gezeigte Position verschoben, so dass die Eingriffsstege 7 der Verbindungselemente 6 in Einschubkammern 10 der Gegenverbindungselemente 9 eingebracht sind bzw. von diesen aufgenommen werden. Durch das Eingreifen der Eingriffsstege 7 in die Einschubkammern 10 ist eine lasttragende Verbindung der Verbindungselemente 6 mit den Gegenverbindungselementen 9, speziell zur Aufnahme von senkrecht zum Boden 2 wirkenden Kräften, gegeben. Das nach unten, über eine nicht gezeigte Feder in der sogenannten Verriegelungsstellung vorgespannte Verriegelungselement 12 rastet bei der Verschiebung des Behälters 1 in die Fig. 4 gezeigte Position in einem als Eingriffsnut ausgebildeten Gegenverriegelungselement 22 der ersten Haltevorrichtung 21 ein. Durch das mit dem Gegenverriegelungselement 22 zusammenwirkende Verriegelungselement 12 wird eine Bewegung des Behälters 1 relativ zu der ersten Haltevorrichtung 21 gemäß Fig. 4 nach links und somit ein Lösen der Verbindungselemente 6 von den Gegenverbindungselementen 10 verhindert. Zum Lösen des Behälters 1 von der ersten Haltevorrichtung 21 wird die Fixierungseinheit 11 von außen betätigt, insbesondere durch Drücken des unteren Bereichs der Fixierungseinheit 11 nach oben.

Speziell wird hierbei die Fixierungseinheit 11 von der in Fig. 4 gezeigten Verriegelungsstellung nach oben in Richtung des Deckels 4 in eine nicht gezeigte Lösestellung verschoben, in der das Verriegelungselement 12 aus dem Gegenverriegelungselement 22 ausgebracht ist. In der Lösestellung der Fixierungseinheit 11 ist ein Verschieben des Behälters 1 relativ zu der ersten Haltevorrichtung 21 gemäß Fig. 4 nach links und somit ein Lösen von der ersten Haltevorrichtung 21 möglich. Durch die Ausgestaltung des Behälters 1, wobei sowohl die Fixierungseinheit 11 als auch der Griff 5 an der Vorderseite 3 angeordnet sind, ist eine einfache Handhabung sowohl beim Verbinden als auch beim Lösen des Behälters 1 von der ersten Haltevorrichtung 21, bei dem gleichzeitig eine Betätigung der Fixierungseinheit 11 und ein Verschieben des Behälters 1 erfolgt, gegeben.

In Fig. 5 und Fig. 6 ist beispielhaft die Anbringung eines bzw. zweier erfindungsgemäßer Behälter 1 an einer als Box bzw. Koffer ausgebildeten ersten Haltevorrichtung 21 gezeigt. Die als Box ausgebildete erste Haltevorrichtung 21 weist hierfür an Ihrer als Deckel ausgebildeten Oberseite Gegenverbindungselemente 9 und Gegenverriegelungselemente 22 auf. Wie auch in Fig. 1 gezeigt ist, ist es auch möglich, dass der erfindungsgemäße Behälter 1 selbst an seiner Oberseite bzw. an seinem Deckel 4 Gegenverbindungselemente 9 zur Verbindung mit Verbindungselementen 6 eines weiteren erfindungsgemäßen Behälters 1 aufweist. Bei der beispielhaft gezeigten Ausgestaltung weist der Behälter 1, wie in Fig. 1 gezeigt ist, auf dessen Oberseite zwar keine Gegenverriegelungselemente 22 zum Zusammenwirken mit den Verriegelungselementen 12 eines solchen weiteren Behälters 1 auf. Die Ausgestaltung eines erfindungsgemäßen Behälters 1, der auch entsprechende Gegenverriegelungselemente 22 aufweist, ist jedoch möglich. Bei einer derartigen Ausgestaltung wäre insbesondere eine sichere Verbindung der einzelnen Behälter 1, beispielsweise zur Ausbildung eines Behälterstapels aus mehreren miteinander verbundenen und zueinander fixierten Behältern 1, möglich.

In der in Fig. 7 gezeigten zweiten Funktionsstellung der Fixierungseinheit 11, in der das hakenförmige Befestigungselement 14 über den Boden 2 des Behälters 1 hervorragt, kann der Behälter 1 mit einer zweiten Haltevorrichtung 23 verbunden werden. Eine solche Verbindung mit einer zweiten Haltevorrichtung 23 ist beispielsweise in Fig. 8 bis Fig. 10 gezeigt, bei der der Behälter 1 an einer Regalwand 23 angebracht ist. Die Regalwand 23 weist dabei etwa mittig an der nach außen gerichteten Anlegeseite 24 durch Stege unterteilte schlitzförmige Aufnahmen auf, die als Gegenbefestigungselemente 25 zum Einhängen des Befestigungselements 14 des Behälters 1 dienen. Wie in Fig. 10 gezeigt ist, liegen die Verbindungselemente 6 des Behälters 1 bei der genannten Anbringung an der zweiten Haltevorrichtung 23 an der Anlageseite 24 der zweiten Haltevorrichtung 23 an. Hierdurch ist eine sichere und stabile Anbringung des Behälters 1 an der zweiten Haltevorrichtung 23 gegeben.

Es wird darauf hingewiesen, dass vorliegend lediglich eine beispielhafte Ausgestaltung eines erfindungsgemäßen Behälters gezeigt ist. Insbesondere sind weitere Ausgestaltungen, beispielsweise Behälter mit anderen Abmessungen bzw. Größenverhältnissen, Behälter mit weiteren Griffen oder Griffen an anderen Positionen, andere Ausgestaltungen des Deckels sowie auch andere Ausgestaltungen der Verbindungs- und Gegenverbindungselemente sowie der Verriegelungs- und Gegenverriegelungselemente, möglich, sofern sie in den Schutzbereich der beigefügten Ansprüche fallen.

### Bezugszeichen

- 1: Behälter
- 2: Boden
- 3: Seitenwand
- 4: Deckel
- 5: Griff
- 6: Verbindungselement
- 7: Eingriffssteg
- 8: Aussparung
- 9: Gegenverbindungselement
- 10: Einschubkammer
- 11: Fixierungseinheit
- 12: Verriegelungselement
- 13: Betätigungsleiste
- 14: Befestigungselement
- 15: Rotationsachse
- 16: Führungselement
- 17: Führungsschiene
- 18: Anschlagelement
- 19: Anschlagkante
- 20: Anschlagabschnitt
- 21: Erste Haltevorrichtung
- 22: Gegenverriegelungselement
- 23: Zweite Haltevorrichtung
- 24: Anlageseite
- 25: Gegenbefestigungselement

## Patentansprüche

1. Behälter (1) zur lösbaren Anbringung an einer Haltevorrichtung (21, 23) umfassend einen Boden (2) mit zumindest einem Verbindungselement (6) zur Verbindung mit einem Gegenverbindungselement (9) einer ersten Haltevorrichtung (21) sowie eine Fixierungseinheit (11) mit einem starr an der Fixierungseinheit (11) angeordneten und in einer ersten Funktionsstellung der Fixierungseinheit (11) zusammen mit der Fixierungseinheit (11) zwischen einer Verriegelungsstellung und einer Lösestellung bewegbaren Verriegelungselement (12) zum Zusammenwirken mit einem Gegenverriegelungselement (22) der ersten Haltevorrichtung (21) zur lösbaren Verriegelung des mit dem Gegenverbindungselement (9) verbundenen Verbindungselement (6), wobei die Fixierungseinheit (11) in eine zweite Funktionsstellung rotierbar ist, in der ein Befestigungselement (14) der Fixierungseinheit (11) mit einem Gegenbefestigungselement (25) einer zweiten Haltevorrichtung (23) verbindbar ist, **dadurch gekennzeichnet, dass** die Fixierungseinheit (11) ein Führungselement (16) aufweist, dass bei der Rotation der Fixierungseinheit (11) in oder an einer Führungsschiene (17) des Behälters (1) geführt ist.

2. Behälter (1) nach Anspruch 1, **dadurch gekennzeichnet, dass** das Befestigungselement (14) und das Verriegelungselement (12) an im Wesentlichen senkrecht oder gegenüberliegend zueinander angeordneten Seitenflächen der Fixierungseinheit (11) angeordnet sind.

3. Behälter (1) nach einem der voranstehenden Ansprüche, **dadurch gekennzeichnet, dass** die Fixierungseinheit (11) in der ersten und/oder der zweiten Funktionsstellung verrastbar ist.

4. Behälter (1) nach einem der voranstehenden Ansprüche, **dadurch gekennzeichnet, dass** die in der ersten Funktionsstellung angeordnete Fixierungseinheit (11) bei einer Verbindung des zumindest einen Verbindungselements (6) mit dem Gegenverbindungselement (9) nicht in die zweite Funktionsstellung und/oder die in der zweiten Funktionsstellung angeordnete Fixierungseinheit (11) bei einer Verbindung des Befestigungselements (14) mit dem Gegenbefestigungselement (25) nicht in die erste Funktionsstellung bringbar ist.

5. Behälter (1) nach einem der voranstehenden Ansprüche, **dadurch gekennzeichnet, dass** das zumindest eine Verbindungselement (6) unbeweglich am Boden (2) angeordnet ist.

6. Behälter (1) nach einem der voranstehenden Ansprüche, **dadurch gekennzeichnet, dass** das zumindest eine Verbindungselement (6) durch eine im Wesentlichen translatorische Einführbewegung mit dem Gegenverbindungselement (9) in Eingriff bringbar ist.

7. Behälter (1) nach einem der voranstehenden Ansprüche, **dadurch gekennzeichnet, dass** das Verbindungselement (6) oder die Verbindungselemente (6) zur lasttragenden Verbindung mit dem oder den Gegenverbindungselementen (9) ausgestaltet sind, speziell zur Aufnahme von senkrecht zum Boden (2) wirkenden Kräften.

8. Behälter (1) nach einem der voranstehenden Ansprüche, **dadurch gekennzeichnet, dass** die Fixierungseinheit (11) am oder im Bereich des Bodens (2) angeordnet ist.

9. Behälter (1) nach einem der voranstehenden Ansprüche, **dadurch gekennzeichnet, dass** das Verriegelungselement (12) in der ersten Funktionsstellung der Fixierungseinheit (11) zwischen der Verriegelungsstellung und der Lösestellung relativ zum Boden (2) beweglich ist.

10. Behälter (1) nach einem der voranstehenden Ansprüche, **gekennzeichnet durch** eine Decke, welche zumindest ein Gegenverbindungselement (9) und/oder ein Gegenverriegelungselement (22) und/oder zumindest ein Gegenbefestigungselement (25) aufweist.

11. Behälter (1) nach Anspruch 10, **dadurch gekennzeichnet, dass** das zumindest eine Verbindungselement (6) durch eine im Wesentlichen translatorische Einführbewegung mit dem zumindest einen Gegenverbindungselementen (9) in Eingriff bringbar ist und der Behälter (1) einen Behälterkorpus umfassend den Boden (2) sowie den Boden (2) umlaufende Seitenwände aufweist und die Fixierungseinheit (11) an einer der Einführbewegung entgegengesetzten Seitenwand (3) des Behälterkorpus angeordnet ist.

12. Kopplungssystem umfassend einen Behälter (1) nach einem der voranstehenden Ansprüche und eine das zumindest eine Gegenverbindungselement (9) und das Gegenverriegelungselement (22) aufweisende Haltevorrichtung (21) und/oder eine das zumindest eine Gegenbefestigungselement (25) aufweisende Haltevorrichtung (23).

## Claims

1. Container (1) for detachable attachment to a holding device (21, 23), comprising a base (2) having at least one connection element (6) for connecting to a mating connection element (9) of a first holding device (21), and a fixing unit (11) having a locking element (12) rigidly arranged on the fixing unit (11) and, in a first functional position of the fixing unit (11), movable together with the fixing unit (11) between a locking position and a release position, which locking element is intended to cooperate with a mating locking element (22) of the first holding device (21) in order to detachably lock the connection element (6) connected to the mating connection element (9), the fixing unit (11) being rotatable into a second functional position in which a fastening element (14) of the fixing unit (11) is connectable to a mating fastening element (25) of a second holding device (23), **characterized in that** the fixing unit (11) comprises a guide element (16) which is guided in or on a guide rail (17) of the container (1) during the rotation of the fixing unit (11).

2. Container (1) according to claim 1, **characterized in that** the fastening element (14) and the locking element (12) are arranged on side surfaces of the fixing unit (11) which are arranged substantially perpendicularly or opposite to one another.

3. Container (1) according to any of the preceding claims, **characterized in that** the fixing unit (11) can be latched in the first and/or second functional position.

4. Container (1) according to any of the preceding claims, **characterized in that** the fixing unit (11) arranged in the first functional position cannot be brought into the second functional position when the at least one connection element (6) is connected to the mating connection element (9) and/or the fixing unit (11) arranged in the second functional position cannot be brought into the first functional position when the fastening element (14) is connected to the mating fastening element (25).

5. Container (1) according to any of the preceding claims, **characterized in that** the at least one connection element (6) is arranged immovably on the base (2).

6. Container (1) according to any of the preceding claims, **characterized in that** the at least one connection element (6) can be brought into engagement with the mating connection element (9) by a substantially translatory insertion movement.

7. Container (1) according to any of the preceding claims, **characterized in that** the connection element (6) or the connection elements (6) are designed for load-bearing connection to the mating connection element(s) (9), in particular for absorbing forces acting perpendicularly to the base (2).

8. Container (1) according to any of the preceding claims, **characterized in that** the fixing unit (11) is arranged on or in the region of the base (2).

9. Container (1) according to any of the preceding claims,
**characterized in that,** in the first functional position of the fixing unit (11), the locking element (12) is movable between the locking position and the release position relative to the base (2).

10. Container (1) according to any of the preceding claims, **characterized by** a cover which comprises at least one mating connection element (9) and/or a mating locking element (22) and/or at least one mating fastening element (25).

11. Container (1) according to claim 10, **characterized in that** the at least one connection element (6) can be brought into engagement with the at least one mating connection element (9) by a substantially translatory insertion movement, and the container (1) has a container body comprising the base (2) and side walls surrounding the base (2), and the fixing unit (11) is arranged on a side wall (3) of the container body opposite the insertion movement.

12. Coupling system comprising a container (1) according to any of the preceding claims and a holding device (21) having the at least one mating connection element (9) and the mating locking element (22) and/or a holding device (23) having the at least one mating fastening element (25).

## Revendications

1. Contenant (1) destiné à être fixé de manière amovible à un dispositif de maintien (21, 23), comprenant un fond (2) comportant au moins un élément de liaison (6) destiné à être relié à un élément de liaison complémentaire (9) d'un premier dispositif de maintien (21), et comprenant une unité de fixation (11) comportant un élément de verrouillage (12) disposé de manière rigide sur l'unité de fixation (11) et mobile, dans une première position de fonctionnement de l'unité de fixation (11), conjointement avec l'unité de fixation (11) entre une position de verrouillage et une position de libération, l'élément de verrouillage étant destiné à coopérer avec un élément de verrouillage complémentaire (22) du premier dispositif de maintien (21) pour le verrouillage amovible de l'élément de liaison (6) relié à l'élément de liaison complémentaire (9), dans lequel l'unité de fixation (11) peut tourner dans une seconde position de fonctionnement dans laquelle un élément de fixation (14) de l'unité de fixation (11) peut être relié à un élément de fixation complémentaire (25) d'un second dispositif de maintien (23),
**caractérisé en ce que** l'unité de fixation (11) présente un élément de guidage (16) qui, lors de la rotation de l'unité de fixation (11), est guidé dans ou sur un rail de guidage (17) du contenant (1).

2. Contenant (1) selon la revendication 1, **caractérisé en ce que** l'élément de fixation (14) et l'élément de verrouillage (12) sont disposés sur des surfaces latérales de l'unité de fixation (11), lesquelles surfaces latérales sont sensiblement perpendiculaires ou en regard l'une de l'autre.

3. Contenant (1) selon l'une des revendications précédentes,
**caractérisé en ce que** l'unité de fixation (11) peut être encliquetée dans la première et/ou la seconde position de fonctionnement.

4. Contenant (1) selon l'une des revendications précédentes,
**caractérisé en ce que** l'unité de fixation (11) disposée dans la première position de fonctionnement ne peut pas être amenée dans la seconde position de fonctionnement lors d'une liaison de l'au moins un élément de liaison (6) avec l'élément de liaison complémentaire (9) et/ou l'unité de fixation (11) disposée dans la seconde position de fonctionnement ne peut pas être amenée dans la première position de fonctionnement lors d'une liaison de l'élément de fixation (14) avec l'élément de fixation complémentaire (25).

5. Contenant (1) selon l'une des revendications précédentes,
**caractérisé en ce que** l'au moins un élément de liaison (6) est disposé de manière immobile sur le fond (2).

6. Contenant (1) selon l'une des revendications précédentes,
**caractérisé en ce que** l'au moins un élément de liaison (6) peut être mis en prise avec l'élément de liaison complémentaire (9) par un mouvement d'introduction essentiellement translatoire.

7. Contenant (1) selon l'une des revendications précédentes,
**caractérisé en ce que** l'élément de liaison (6) ou les éléments de liaison (6) sont conçus pour la liaison d'une manière supportant la charge avec l'élément ou les éléments de liaison complémentaires (9), spécialement pour l'absorption de forces agissant perpendiculairement au fond (2).

8. Contenant (1) selon l'une des revendications précédentes,
**caractérisé en ce que** l'unité de fixation (11) est disposée sur ou dans la zone du fond (2).

9. Contenant (1) selon l'une des revendications précédentes,
**caractérisé en ce que,** dans la première position de fonctionnement de l'unité de fixation (11), l'élément de verrouillage (12) est mobile entre la position de verrouillage et la position de libération par rapport au fond (2).

10. Contenant (1) selon l'une des revendications précédentes,
**caractérisé par** un couvercle qui présente au moins un élément de liaison complémentaire (9) et/ou un élément de verrouillage complémentaire (22) et/ou au moins un élément de fixation complémentaire (25).

11. Contenant (1) selon la revendication 10, **caractérisé en ce que** l'au moins un élément de liaison (6) peut être mis en prise avec l'au moins un élément de liaison complémentaire (9) par un mouvement d'introduction essentiellement translatoire, le contenant (1) présente un corps de contenant comprenant le fond (2) ainsi que des parois latérales enveloppant le fond (2) et l'unité de fixation (11) est disposée sur une paroi latérale (3) du corps de contenant, laquelle paroi latérale est opposée au mouvement d'introduction.

12. Système d'accouplement comprenant un contenant (1) selon l'une des revendications précédentes et un dispositif de maintien (21) présentant l'au moins un élément de liaison complémentaire (9) et l'élément de verrouillage complémentaire (22) et/ou un dispositif de maintien (23) présentant l'au moins un élément de fixation complémentaire (25).
